# EUROPÄISCHE PATENTSCHRIFT

(11) **EP 4 072 987 B1**
(45) Veröffentlichungstag und Bekanntmachung des Hinweises auf die Patenterteilung: **01.11.2023**
(21) Anmeldenummer: 20812115.2
(22) Anmeldetag: 11.12.2020
(51) Int. Cl.: B66B 5/20

(54) **BREMSVORRICHTUNG, BEISPIELSWEISE MIT EINEM EXZENTERELEMENT, ZUM BREMSEN EINES ENTLANG EINER FÜHRUNGSSCHIENE IN EINER VERLAGERUNGSRICHTUNG GEFÜHRT VERLAGERBAREN FAHRKÖRPERS**
BRAKE DEVICE, FOR EXAMPLE WITH A WEDGE-SHAPED BRAKE ELEMENT, FOR BRAKING A TRAVELLING BODY THAT CAN BE MOVED IN A GUIDED MANNER ALONG A GUIDE RAIL IN A MOVEMENT DIRECTION
DISPOSITIF DE FREINAGE, PAR EXEMPLE AVEC UN ÉLÉMENT DE FREIN EN FORME DE COIN, POUR FREINER UN CORPS MOBILE QUI PEUT SE DÉPLACER DE MANIÈRE GUIDÉE LE LONG D'UN RAIL DE GUIDAGE DANS UNE DIRECTION DE MOUVEMENT

(30) Priorität: 12.12.2019 EP 19215737
(43) Veröffentlichungstag der Anmeldung: 19.10.2022
(73) Patentinhaber: INVENTIO AG, 6052 Hergiswil (CH)
(72) Erfinder: GEISSHÜSLER, Michael, 6210 Sursee (CH); OSMANBASIC, Faruk, 5643 Sins (CH); STEINER, Adrian, 6034 Inwil (CH); STÄHLI, Julian, 6045 Meggen (CH); WIDMER, Heinz, 8910 Affoltern am Albis (CH); ZAPF, Volker, 6012 Kriens-Obernau (CH)
(74) Vertreter: Inventio AG
(86) Internationale Anmeldenummer: PCT/EP2020/084114
(87) Internationale Veröffentlichungsnummer: WO 2021/115845

(56) Entgegenhaltungen:
- WO-A1-2005/044709
- US-A1- 2017 240 381

## Beschreibung

Die vorliegende Erfindung betrifft eine Bremsvorrichtung zum Bremsen eines entlang einer Führungsschiene in einer Verlagerungsrichtung geführt verlagerbaren Fahrkörpers. Ferner betrifft die Erfindung eine Aufzuganlage mit einer solchen Bremsvorrichtung sowie ein Verfahren zum Lösen einer zuvor aktivierten Bremsvorrichtung in einer solchen Aufzuganlage.

In Aufzuganlagen werden Aufzugkabinen mithilfe einer Antriebsmaschine zwischen verschiedenen Stockwerken verlagert. Insbesondere in Aufzuganlagen für hohe Gebäude treibt die Antriebsmaschine meist seilartige Tragmittel an, welche die Aufzugkabine sowie ein Gegengewicht halten und verlagern. Die Aufzugkabine und das Gegengewicht werden dabei bei ihrer vertikalen Verlagerung entlang einer Verlagerungsrichtung seitlich von einer oder mehreren Führungsschienen geführt.

Die Aufzugkabine und das Gegengewicht stellen jeweils einen Fahrkörper dar, der entlang eines im Allgemeinen vertikalen Verfahrwegs verlagert werden kann. Im Nachfolgenden wird ein solcher Fahrkörper jeweils am Beispiel der Aufzugkabine beschrieben. Die hierin beschriebene Bremsvorrichtung kann jedoch auch zum Bremsen des Gegengewichts eingesetzt werden.

Um eine Verlagerung der Aufzugkabine sicher abbremsen zu können, ist an der Aufzugkabine im Regelfall eine Bremsvorrichtung vorgesehen. Diese Bremsvorrichtung kann insbesondere als Fangbremse ausgestaltet sein und dazu eingerichtet sein, die Aufzugkabine sehr effizient und schnell abbremsen zu können, um sie beispielsweise vor einem Absturz zu bewahren. Die Bremsvorrichtung verfügt typischerweise über Bremselemente, welche bei Aktivierung der Bremsvorrichtung gegen eine oder mehrere Oberflächen einer Führungsschiene gepresst werden, um durch eine dabei bewirkte Reibung eine nötige Bremskraft zum Abbremsen der Aufzugkabine zu bewirken. Bei einer Ausführung als Fangbremse ist die Bremsvorrichtung hierbei meist selbstverstärkend ausgeführt, d.h., ein Anpressdruck, mit dem das Bremselement gegen die Führungsschiene gepresst wird, verstärkt sich aufgrund der Relativbewegung zwischen der Führungsschiene und der Bremsvorrichtung selbst.

Herkömmliche Bremsvorrichtungen für Aufzuganlagen, insbesondere Fangbremsen, sind beispielsweise in WO 2015/047391 A1, WO 2005/044709 A1, WO 2011/078848 A1, US 2017/240381 A1 und WO 2017/087978 A1 beschrieben.

Es wurde beobachtet, dass es insbesondere bei selbstverstärkend ausgeführten Bremsvorrichtungen aufwendig sein kann, eine einmal aktivierte Bremsvorrichtung wieder in ihren ursprünglichen, deaktivierten Zustand zurück zu bringen.

Es kann daher unter anderem ein Bedarf an einer Bremsvorrichtung bestehen, welche nach einem Bremsvorgang in einfacher Weise wieder in ihren Ausgangszustand zurückgebracht werden kann. Ferner kann ein Bedarf an einer mit einer solchen Bremsvorrichtung ausgestatteten Aufzuganlage sowie an einem Verfahren zum Lösen einer zuvor aktivierten Bremsvorrichtung in einer solchen Aufzuganlage bestehen. Einem solchen Bedarf kann durch die Gegenstände gemäß einem der unabhängigen Ansprüche entsprochen werden. Vorteilhafte Ausführungsformen sind in den abhängigen Ansprüchen sowie der nachfolgenden Beschreibung definiert.

Gemäß einem ersten Aspekt der Erfindung wird eine Bremsvorrichtung zum Bremsen einer entlang einer Führungsschiene in einer Verlagerungsrichtung geführt verlagerbaren Aufzugkabine vorgeschlagen. Die Bremsvorrichtung weist eine Halterung, ein Bremselement, ein Vorspannelement, ein Auslöseelement und ein Reiberzeugungselement auf. Das Bremselement ist an der Halterung derart gehalten und gelagert, dass eine Bremsoberfläche des Bremselements relativ zu der Halterung zwischen einer Freilaufposition und einer Bremsposition verlagerbar ist, wobei das Bremselement mit seiner Bremsoberfläche in der Freilaufposition lateral von der Führungsschiene beabstandbar ist und in der Bremsposition lateral an die Führungsschiene anpressbar ist. Das Vorspannelement übt in einer deaktivierten Konfiguration keine das Bremselement hin zur Bremsposition verlagernde Kraft auf das Bremselement aus und übt in einer aktivierten Konfiguration eine das Bremselement hin zur Bremsposition verlagernde Kraft auf das Bremselement aus. Das Auslöseelement hält in einem haltenden Zustand das Vorspannelement in der ersten Konfiguration und konfiguriert bei Aktivieren des Auslöseelements in einen gelösten Zustand das Vorspannelement von der ersten in die zweite Konfiguration um. Durch das Reiberzeugungselement ist in einem unbetätigten Zustand keine Reibung durch Anliegen an der Führungsschiene erzeugbar und das Reiberzeugungselement bewirkt somit keine aus einer solchen Reibung resultierende Kraft auf das Bremselement und durch das Reiberzeugungselement ist in einem betätigten Zustand eine Reibung durch Anliegen an der Führungsschiene in einer Weise erzeugbar, dass das Reiberzeugungselement eine aus dieser Reibung resultierende Kraft auf das Bremselement bewirkt, welche das Bremselement in einer Richtung hin zu der Freilaufposition kraftbeaufschlagt.

Gemäß einem zweiten Aspekt wird eine Aufzuganlage beschrieben, welche eine Führungsschiene, eine entlang der Führungsschiene in einer Verlagerungsrichtung geführt verlagerbare Aufzugkabine, eine Antriebseinrichtung zum Verlagern der Aufzugkabine und eine mit ihrer Halterung an der Aufzugkabine angebrachte und angrenzend an die Führungsschiene angeordnete Bremsvorrichtung gemäß einer Ausführungsform des ersten Aspekts der Erfindung aufweist.

Gemäß einem dritten Aspekt der Erfindung wird ein Verfahren zum Lösen einer zuvor aktivierten Bremsvorrichtung in einer Aufzuganlage gemäß einer Ausführungsform des zweiten Aspekts der Erfindung beschrieben. Bei der aktivierten Bremsvorrichtung ist das Bremselement durch Verlagern des Bremselements relativ zu der Halterung entgegen einer zu bremsenden Verlagerungsrichtung der Aufzugkabine in eine vollständig eingerückte Position eingerückt, bei der die Bremsoberfläche an der Führungsschiene anliegt und das Bremselement zwischen der Führungsschiene und der Halterung beklemmt ist. Bei dem Verfahren wird zunächst das Reiberzeugungselement der Bremsvorrichtung betätigt und anschließend die Bremsvorrichtung durch Verlagern der Aufzugkabine mittels der Antriebseinrichtung in einer der zu bremsenden Verlagerungsrichtung entgegengesetzten Löserichtung verlagert.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Verkürzend zusammengefasst verfügt die hierin beschriebene Bremsvorrichtung zumindest über eine Halterung, ein Bremselement, ein Vorspannelement und ein Auslöseelement. Die genannten Komponenten können dabei ähnlich ausgestaltet sein wie bei herkömmlichen Bremsvorrichtungen. Von herkömmlichen Bremsvorrichtungen unterscheidet sich die hier beschriebene Bremsvorrichtung insbesondere durch ein ergänzendes Vorsehen eines Reiberzeugungselements. Das Reiberzeugungselement kann dazu eingesetzt werden, temporär wählbar eine Reibung mit der Führungsschiene zu generieren, um auf diese Weise eine Kraft auf das Bremselement bewirken zu können, mittels welcher das Bremselement beispielsweise während eines Lösevorgangs, bei dem die zuvor aktivierte Bremsvorrichtung wieder gelöst und in ihren Ausgangszustand gebracht werden soll, ortsfest an der Führungsschiene gehalten werden kann.

Die einzelnen Komponenten der Bremsvorrichtung und ihre Funktionen werden nachfolgend detailliert beschrieben.

Die Halterung dient einerseits als Lager, um das Bremselement halten und relativ zu der Halterung verlagern bzw. verschwenken zu können. Dabei kann die Halterung dazu ausgelegt sein, dass Bremselement bei seiner Bewegung relativ zu der Halterung in einer gewünschten Richtung bzw. entlang eines gewünschten Pfades führen. Beispielsweise kann die Halterung das Bremselement in einer Weise lagern und führen, dass dieses sich zwischen der Freilaufposition und der Bremsposition hin und her bewegen kann. Das Bremselement kann hierbei beispielsweise um eine Achse geschwenkt werden, sodass dessen Bremsoberfläche von der Führungsschiene beabstandet ist, solang das Bremselement in seiner Freilaufposition ist, und die Bremsoberfläche in Anlage mit der Führungsschiene kommt, wenn das Bremselement in seine Bremsposition verschwenkt wird. Andererseits stellt die Halterung diejenige Komponente der Bremsvorrichtung dar, die direkt oder indirekt mit der zu bremsenden Aufzugkabine gekoppelt ist und dabei relativ zu der Aufzugkabine ortsfest bleibt. Mechanisch kann die Halterung hierbei derart ausgelegt sein, dass sie den vom Bremselement während eines Bremsvorgangs bewirkten Kräften standhalten kann.

Das Bremselement weist eine hin zu der Führungsschiene gerichtete Bremsoberfläche auf, welche derart ausgestaltet ist, dass bei Kontakt der Bremsoberfläche mit einer Oberfläche der Führungsschiene starke Reibungskräfte erzeugt werden, welche einer weiteren Verlagerung des Bremselements relativ zu der Führungsschiene entgegenwirken. Diese Kräfte können einerseits dazu führen, dass sich das Bremselement im Laufe eines Bremsvorgangs relativ zu der Halterung der Bremsvorrichtung verlagern kann und dabei eine Bremswirkung selbstverstärkend zunehmen kann. Andererseits können diese Kräfte zu einem großen Anteil auf die Halterung und dann auf die Aufzugkabine übertragen werden, um diese in ihrer Bewegung relativ zu der Führungsschiene effizient abzubremsen. Solange die Bremsvorrichtung unbetätigt ist, bleibt das Bremselement in seiner Freilaufposition, bei der seine Bremsoberfläche lateral, d.h. in einer Richtung quer zu der gegenüberliegenden Oberfläche der Führungsschiene, von der Führungsschiene beabstandet ist. Ein Spalt zwischen der Bremsoberfläche und der Oberfläche der Führungsschiene kann in der Freilaufposition beispielsweise mehrere Millimeter betragen. Sobald die Bremsvorrichtung betätigt wird, wird das Bremselement von der Freilaufposition in die Bremsposition verlagert, wobei es mit seiner Bremsoberfläche hinzu der Führungsschiene gebracht und an die Führungsschiene angepresst wird. In seiner Verlagerung kann das Bremselement dabei von der Halterung geführt werden. Ein Verlagerungspfad kann beispielsweise gekrümmt sein. Insbesondere kann das Bremselement zwischen seiner Freilaufposition und seiner Bremsposition um eine Achse verschwenkt werden, sodass der Verlagerungspfad kreisbogenförmig bzw. spiralbogenförmig verläuft und die Bremsoberfläche sich dabei der Oberfläche der Führungsschiene, an die die Bremsoberfläche des Bremselements angepresst werden soll, sukzessive nähert.

Das Vorspannelement ist dazu vorgesehen, um das Bremselement im Falle einer Betätigung der Bremsvorrichtung von der Freilaufposition in die Bremsposition zu verlagern. Solange die Bremsvorrichtung nicht betätigt wird, soll das Vorspannelement das Bremselement jedoch nicht verlagern. Um diese Funktion zu implementieren, ist das Vorspannelement dazu konfiguriert, zwischen einer deaktivierten Konfiguration und einer aktivierten Konfiguration umkonfiguriert werden zu können. In der deaktivierten Konfiguration übt das Vorspannelement dabei keine Kraft auf das Bremselement aus, welche dieses hin zu der Bremsposition verlagern würde. In der aktivierten Konfiguration hingegen übt das Vorspannelement auf das Bremselement eine von der Freilaufposition hin zu der Bremsposition verlagernde Kraft aus.

Um das Vorspannelement in der deaktivierten Konfiguration halten zu können, während die Bremsvorrichtung unbetätigt ist, weist die Bremsvorrichtung ferner ein Auslöseelement auf. Auch das Auslöseelement kann in verschiedene Zustände gebracht werden. In einem haltenden Zustand hält das Auslöseelement das Vorspannelement in dessen deaktivierter Konfiguration, sodass letztendlich das Bremselement nicht von dem Vorspannelement in seine Bremsposition verlagert wird. Wenn das Auslöseelement jedoch in Reaktion auf eine Betätigung der Bremsvorrichtung aktiviert wurde, geht es in einen gelösten Zustand über. Das Lösen des Auslöseelements geht damit mit einem Umkonfigurieren des Vorspannelements von dessen anfänglich deaktivierter Konfiguration in die aktivierte Konfiguration einher, sodass das Vorspannelement das Bremselement in dessen Bremsposition verlagert.

Während die zuvor erläuternden Funktionalitäten und hierzu eingesetzten strukturellen Ausgestaltungen der Bremsvorrichtung ähnlich sind wie bei herkömmlichen Bremsvorrichtungen, verfügt die hierin beschriebene Bremsvorrichtung ergänzend über das Reiberzeugungselement. Auch das Reiberzeugungselement kann zwischen zumindest zwei verschiedenen Zuständen hin und her geschaltet werden. In einem unbetätigten Zustand liegt das Reiberzeugungselement nicht an der Führungsschiene an, sodass dementsprechend auch keine Reibung zwischen dem Reiberzeugungselement und der Führungsschiene bewirkt wird. Dementsprechend wird auch keine aus einer solchen Reibung resultierende Kraft generiert, die von dem Reiberzeugungselement auf das Bremselement übertragen werden könnte. Sobald das Anpresselement jedoch in seinen betätigten Zustand geschaltet wird, kontaktiert zumindest eine Oberfläche des Reiberzeugungselements eine gegenüberliegende Oberfläche der Führungsschiene. Aufgrund der dabei bewirkten Reibung wird auf das Reiberzeugungselement eine Kraft bewirkt. Diese Kraft ist einer Bewegungsrichtung, mit der sich die Aufzugkabine und die daran befestigte Bremsvorrichtung relativ zu der Führungsschiene bewegt, entgegen gerichtet. Das Reiberzeugungselement ist mit dem Bremselement mechanisch gekoppelt, sodass die genannte Kraft auf das Bremselement übertragen wird. Das Reiberzeugungselement kann somit steuerbar dazu eingesetzt werden, dass Bremselement vorzugsweise unabhängig von etwaigen Einflüssen durch andere Komponenten der Bremsvorrichtung bei einer Relativbewegung der Bremsvorrichtung in Bezug auf die Führungsschiene zu bremsen und vorzugsweise das Bremselement ortsfest an der Führungsschiene zu halten.

Wie weiter unten noch detaillierter zu erläutern, kann das Anpresselement somit insbesondere während eines Lösevorgangs, bei dem die zuvor aktivierte Bremsvorrichtung wieder gelöst werden soll, vorteilhaft dazu eingesetzt werden, das Bremselement zumindest zeitweilig ortsfest an der Führungsschiene zu halten, indem es von dem Reiberzeugungselement bei dessen temporärer Betätigung ortsfest an der Führungsschiene gehalten wird. Ein solches zeitweiliges Fixieren des Bremselements an der Führungsschiene kann vorteilhaft dazu genutzt werden, um die zuvor aktivierte Bremsvorrichtung in einfacher Weise und vorzugsweise ohne zusätzliche Hilfsmittel und/oder Eingriffe beispielsweise durch einen Techniker wieder in ihren ursprünglichen, unbetätigten Zustand zurückbringen zu können.

Gemäß einer Ausführungsform ist das Bremselement ein Exzenterelement, welches von einer Freilauforientierung, in der ein als Bremsoberfläche wirkender Teilbereich einer Mantelfläche des Exzenterelements in der Freilaufposition ist, exzentrisch um eine Schwenkachse in eine Bremsorientierung, in der der als Bremsoberfläche wirkender Teilbereich der Mantelfläche des Exzenterelements in der Bremsposition ist, verschwenkbar ist.

Mit anderen Worten kann das Bremselement als exzentrisch gelagertes Bauelement ausgestaltet sein. Bei einem solchen Exzenterelement verläuft eine Schwenkachse im Allgemeinen nicht durch eine geometrische Mitte des Exzenterelements, sondern ist versetzt zu dieser angeordnet. Verschiedene Teilbereiche der Mantelfläche des Exzenterelements sind somit verschieden weit von der Schwenkachse entfernt. Dementsprechend sind die verschiedenen Teilbereiche je nach aktueller Orientierung des Exzenterelements unterschiedlich weit beispielsweise von einer gegenüberliegenden Oberfläche der Führungsschiene beabstandet.

Wenn das Exzenterelement in seiner Freilauforientierung ist, ist ein der Führungsschiene am nächsten liegender Teilbereich von dessen Mantelfläche über einen Spalt von der Oberfläche der Führungsschiene beabstandet. Wenn das Exzenterelement hingegen in seiner Bremsorientierung ist, ist ein dann der Führungsschiene am nächsten liegender Teilbereich von dessen Mantelfläche nicht mehr von der Oberfläche der Führungsschiene beabstandet, sondern liegt an dieser an. Dementsprechend kann das Exzenterelement in seiner Bremsorientierung mit dem als Bremsoberfläche wirkenden Teilbereich eine Reibung mit der Führungsschiene und hieraus resultierend eine Bremskraft zum Abbremsen der Aufzugkabine erzeugen. Das Exzenterelement kann einen kreisrunden Querschnitt aufweisen, d.h. die Mantelfläche kann zylindrisch sein. Zwischen der Freilauforientierung und der Bremsorientierung kann das Exzenterelement um einen Betätigungswinkel verschwenkt werden. Der Betätigungswinkel kann beispielsweise zwischen 5° und 175°, typischerweise zwischen 10° und 90°, vorzugsweise zwischen 10° und 50°, betragen.

Nachfolgend wird das Bremselement im Allgemeinen unter Bezugnahme auf dessen Ausgestaltung als Exzenterelement beschrieben. Es wird jedoch darauf hingewiesen, dass das Bremselement auch mit einer anderen Geometrie und/oder einer anderen Art der Lagerung ausgestaltet sein kann.

Gemäß einer Ausführungsform ist das Vorspannelement als elastisch deformierbares Element, insbesondere als Federelement, ausgebildet. Es ist dabei derart angeordnet und wirkt mit der Halterung einerseits und dem Bremselement andererseits derart zusammen, dass es in seiner aktivierten Konfiguration das Bremselement mit dessen Bremsoberfläche bis in einen mechanischen Kontakt mit der Führungsschiene verschwenkt.

Anders ausgedrückt kann das Vorspannelement elastisch deformiert werden, sodass es in einen elastisch vorgespannten Zustand gebracht werden kann. Beispielsweise kann das Vorspannelement als Federelement, zum Beispiel als Schraubenfeder oder Ähnliches, ausgebildet sein. Das Vorspannelement kann dabei beispielsweise mit einem Ende mit der Halterung der Bremsvorrichtung gekoppelt sein und mit einem entgegengesetzten Ende mit dem Bremselement zusammenwirken. Hierbei soll das Vorspannelement derart angeordnet und konfiguriert sein, dass es, wenn es von seiner deaktivierten Konfiguration in seine aktivierte Konfiguration übergeht, das Bremselement mit dessen Bremsoberfläche hin zu der Führungsschiene verschwenkt, bis dieses mit seiner Bremsoberfläche in mechanischen Kontakt mit der Führungsschiene gelangt.

Beispielsweise kann das Vorspannelement dabei in seinem deaktivierten Zustand mechanisch vorgespannt sein und die mechanische Vorspannung derart stark und gerichtet sein, dass das Vorspannelement, wenn es in den aktivierten Zustand gebracht wird, mithilfe dieser Vorspannung das Bremselement von dessen Freilauforientierung bis in dessen Bremsorientierung verschwenkt und dabei dessen Bremsoberfläche an die Führungsschiene zumindest leicht anpresst. Ein solches Vorspannelement kann für eine zuverlässige Aktivierbarkeit der Bremsvorrichtung sorgen. Dabei kann das Vorspannelement als passives Element implementiert sein, d.h. ohne eine eigene Energieversorgung auskommen.

Gemäß einer konkretisierten Ausführungsform kann hierbei ein Ende des elastisch deformierbaren Elements exzentrisch mit dem Exzenterelement zusammenwirkt und in seiner deaktivierten Konfiguration mechanisch vorgespannt sein.

Anders ausgedrückt kann das deformierbare Element mit dem Exzenterelement vorzugsweise beabstandet vom Zentrum, das heißt beispielsweise einer geometrischen Mitte, des Exzenterelements gekoppelt sein. Vorzugsweise sollte dabei das deformierbare Element auch beabstandet von der Schwenkachse des Exzenterelements mit dem Exzenterelement zusammenwirken. In seiner deaktivierten Konfiguration sollte das deformierbare Element dabei elastisch vorgespannt sein, d.h., komprimiert oder gedehnt sein. Dementsprechend kann das deformierbare Element, wenn es in seine aktivierte Konfiguration übergeht, eine Kraft auf das Exzenterelement beabstandet von dessen Zentrum und/oder von dessen Schwenkachse ausüben und auf diese Weise ein das Exzenterelement verschwenkendes Drehmoment bewirken. Aufgrund dieses Drehmoments kann das Exzenterelement dann von der Freilauforientierung in die Bremsorientierung verschwenkt werden.

Gemäß einer weiteren Ausführungsform kann das Vorspannelement als elastisch deformierbares Element, insbesondere als Federelement, ausgebildet sein und wiederum derart angeordnet sein und mit der Halterung einerseits und dem Bremselement andererseits zusammenwirken, dass es in der deaktivierten Konfiguration in einer ersten Richtung vorgespannt ist. Ergänzend kann das Vorspannelement hierbei derart angeordnet sein und mit der Halterung und dem Bremselement zusammenwirken, dass es in einer vollständig eingerückten Konfiguration des Bremselements in einer quer zu der ersten Richtung gerichteten zweiten Richtung vorgespannt ist. Das Bremselement ist hierbei in der vollständig eingerückten Konfiguration durch Reibung an der Führungsschiene entgegen der Verlagerungsrichtung über eine Position, in der das Bremselement mit seiner Bremsoberfläche von der Freilaufposition kommend erstmals an der Führungsschiene anliegt, hinaus verlagerbar.

Mit anderen Worten kann das Vorspannelement derart konfiguriert und angeordnet sein, dass es in seiner deaktivierten Konfiguration in einer ersten Richtung mechanisch vorgespannt ist. In seiner aktivierten Konfiguration kann das Vorspannelement dann zunächst in einen entspannten Zustand übergehen und dabei das Bremselement von dessen Freilauforientierung in dessen Bremsorientierung, d.h. mit dessen Bremsoberfläche hin zu der Führungsschiene bewegen. Wenn das Bremselement mit seiner Bremsoberfläche an der Führungsschiene anliegt, wird es typischerweise aufgrund der immer noch zwischen der Führungsschiene und der Bremsvorrichtung stattfindenden Relativbewegung von der Führungsschiene weiter bewegt, d.h. um die Schwenkachse weiter verschwenkt. Dabei wird das Bremselement hin zu einer vollständig eingerückten Konfiguration bewegt, in der ein Teilbereich des Bremselements zwischen der Halterung und der Führungsschiene zunehmend eingeklemmt wird, sodass sich die insgesamt bewirkte Bremskraft selbstverstärkt.

Bei der Bewegung hin zu der eingerückten Konfiguration wird das Vorspannelement aus einem zwischenzeitlich entspannten Zustand erneut in einen mechanisch vorgespannten Zustand deformiert. Allerdings entspricht dieser vorgespannte Zustand nicht dem ursprünglichen vorgespannten Zustand in der deaktivierten Konfiguration des Vorspannelements. Stattdessen ist das Vorspannelement in diesem Fall im Vergleich zu dem ursprünglichen vorgespannten Zustand in einer anderen, zweiten Richtung vorgespannt. Diese zweite Richtung kann quer oder entgegengesetzt zu der ersten Richtung verlaufen, in der das Vorspannelement in seiner deaktivierten Konfiguration vorgespannt war.

Das Vorspannelement kann somit in seiner deaktivierten Konfiguration und in seiner vollständig eingerückten Konfiguration zwar beide Male beispielsweise auf Zug oder beide Male auf Druck vorgespannt sein. Die Richtung der Vorspannung kann jedoch in beiden Konfigurationen unterschiedlich sein. Beispielsweise können sich die erste Richtung und die zweite Richtung um einen Winkel von zwischen 5° und 175°, vorzugsweise zwischen 10° und 90° oder zwischen 20° und 50°, voneinander unterscheiden. Alternativ kann das Vorspannelement in seiner deaktivierten Konfiguration auf Zug und in seiner vollständig eingerückten Konfiguration auf Druck vorgespannt sein. Die Richtungen dieser Vorspannung können auch in diesem Fall unterschiedlich sein. Im Extremfall können die beiden Vorspannungen einander entgegengesetzt gerichtet sein.

Wenn das Bremselement verschwenkbar ausgelegt ist, kann das Vorspannelement aufgrund seiner Vorspannung somit das Bremselement zunächst von seiner Freilauforientierung her kommend in die Bremsorientierung verschwenken. Wenn das Bremselement dann an der Führungsschiene anliegt und von dieser weiter mitgenommen wird, bewegt es sich in die voll eingerückte Position bzw. Orientierung und spannt dabei das Vorspannelement in eine andere Richtung vor. Wenn das Bremselement letztendlich seine vollständig eingerückte Konfiguration erreicht, ist die Feder somit stark gedehnt und übt daher eine rücktreibende Kraft auf das Bremselement aus, welche das Bremselement, wenn es nicht in der eingerückten Konfiguration eingeklemmt wäre, weg von der vollständig eingerückten Konfiguration und hin zu einer Orientierung, an der das Bremselement von der Freilaufposition kommend erstmals an der Führungsschiene anlag, ziehen würde.

Eine solche Ausgestaltung und Anordnung des Vorspannelements kann, wie weiter unten dargestellt, beim Lösen der Bremsvorrichtung vorteilhaft sein, um das Bremselement dabei zu unterstützen, sich aus der voll eingerückten Konfiguration heraus und in einer Richtung hin zu der ursprünglichen Freilaufposition zurück zu bewegen.

Gemäß einer Ausführungsform kann das Auslöseelement als zwischen einer eingerasteten Position und einer ausgerasteten Position verlagerbare Klinke ausgebildet sein. Dabei kann die Klinke in ihrer eingerasteten Position das Vorspannelement in seiner deaktivierten Konfiguration halten und in ihrer ausgerasteten Position das Vorspannelement in seine aktivierte Konfiguration freigeben.

Anders ausgedrückt kann als Auslöseelement eine Klinke vorgesehen sein, die zwischen einer eingerasteten und einer ausgerasteten Position verlagert werden kann. In der eingerasteten Position kann die Klinke das Vorspannelement derart blockieren, dass dieses in seiner deaktivierten Konfiguration bleibt. Die Klinke selbst kann beispielsweise mithilfe eines Aktuators, beispielsweise eines steuerbar bestrombaren Elektromagneten, in ihrer eingerasteten Position gehalten werden. Wenn die Klinke freigegeben wird, d.h. in ihre ausgerastete Position verlagert wird, gibt sie das Vorspannelement frei, sodass dieses in seine aktivierte Konfiguration übergeht und dann das Bremselement von seiner ursprünglichen Freilaufposition in seine Bremsposition verlagern kann.

Nachfolgend werden mögliche Ausgestaltungen des Reiberzeugungselements, mit dem das Bremselement gesteuert und vorzugsweise unabhängig von anderen Komponenten der Bremsvorrichtung möglichst ortsfest an der Führungsschiene gehalten werden kann, beschrieben.

Gemäß einer Ausführungsform weist das Reiberzeugungselement ein Anpresselement und einen Aktuator auf. Der Aktuator ist dazu konfiguriert, im unbetätigten Zustand des Reiberzeugungselements das Anpresselement beabstandbar zu der Führungsschiene zu halten. Im betätigten Zustand des Reiberzeugungselements ist das Anpresselement durch den Aktuator gegen die Führungsschiene pressbar.

Anders ausgedrückt kann das Reiberzeugungselement aus einer Mehrzahl von Teilkomponenten zusammengesetzt sein. Eine der Teilkomponenten ist dabei das Anpresselement. Das Anpresselement soll innerhalb des Reiberzeugungselements, d.h. relativ zu anderen Teilkomponenten des Reiberzeugungselements, zwischen dem unbetätigten und dem betätigten Zustand verlagerbar sein. Das Anpresselement verfügt dabei über eine Anpressoberfläche, welche einer Oberfläche der Führungsschiene gegenüber liegt. Im unbetätigten Zustand ist das Anpresselement mit seiner Anpressoberfläche über einen Spalt von der Führungsschiene beabstandet. Dementsprechend wird keine Reibung zwischen dem Anpresselement und der Führungsschiene generiert. Im betätigten Zustand jedoch verlagert der Aktuator das Anpresselement mit seiner Anpressoberfläche in mechanische Anlage mit der Führungsschiene. Dementsprechend kommt es zur Reibung zwischen dem Anpresselement und der Führungsschiene.

Um das Anpresselement mit dem Aktuator fest gegen die Führungsschiene anpressen zu können, kann das Reiberzeugungselement ferner weitere Komponenten wie beispielsweise ein Gegenlagerelement aufweisen. Dieses Gegenlagerelement kann beispielsweise die Führungsschiene von einer entgegengesetzten Seite her hintergreifen, sodass sich das Reiberzeugungselement mit seinem Gegenlagerelement an einer abgewandten Seite der Führungsschiene abstützen kann, um dann das Anpresselement gegen eine Oberfläche an der zugewandten Seite der Führungsschiene pressen zu können.

Um hohe Reibungskräfte erzeugen zu können, kann das Anpresselement an seiner Anpressoberfläche eine Art Bremsbelag, beispielsweise aus einem Elastomermaterial, aufweisen.

Generell kann das Reiberzeugungselement mit unterschiedlichen Arten von Aktuatoren implementiert sein. Beispielsweise kann das Anpresselement mithilfe einer Hydraulik, einer Pneumatik, einem beispielsweise von einem Elektromotor zu betätigenden mechanischen Stellglied oder ähnlichem zwischen dem unbetätigten Zustand und dem betätigten Zustand verlagert werden.

Gemäß einer Ausführungsform ist das Reiberzeugungselement vorteilhaft mit einem Elektromagneten ausgebildet.

Ein Elektromagnet kann, wenn er elektrisch bestromt wird, ein Magnetfeld ausbilden. Aufgrund dieses Magnetfeldes kann der Elektromagnet eine Anziehungskraft hin zu einer magnetisierbaren Komponente wie im vorliegenden Fall beispielsweise der Führungsschiene erfahren. Auf ein Gegenlagerelement kann in diesem Fall verzichtet werden. Wenn das mit dem Elektromagneten als Aktuator ausgebildete Reiberzeugungselement aktiviert wird, kann dessen Anpresselement somit hin zu der Führungsschiene gezogen werden. Daraufhin bewirkt das Anpresselement aufgrund der generierten Reibung mit der Führungsschiene eine Kraft, welche durch eine Kopplung mit dem Bremselement auf letzteres übertragen werden kann, um dieses abzubremsen bzw. ortsfest zu halten.

Gemäß einer Ausführungsform weist das Reiberzeugungselement eine Mechanik auf, welche dazu konfiguriert ist, das Anpresselement hin zu Gegenlagerelement zu bewegen, wobei die Führungsschiene zwischen dem Anpresselement und dem Gegenlagerelement anordenbar ist.

Eine solche Ausführungsform kann alternativ oder ergänzend zu der oben beschriebenen Ausgestaltung des Reiberzeugungselements mit einem Elektromagneten vorgenommen sein. Zum Aktivieren des Reiberzeugungselements kann dabei die Mechanik betätigt werden. Hierzu kann die Mechanik über einen steuerbaren Aktuator verfügen. Ein solcher Aktuator kann beispielsweise einen Elektromotor aufweisen. Wenn die Mechanik betätigt wird, kann sie das Anpresselement hin zu dem Gegenlagerelement bewegen. Da das Gegenlagerelement an der entgegengesetzten Seite der Führungsschiene angeordnet ist und sich beispielsweise an einer entgegengesetzten Oberfläche der Führungsschiene abstützen kann, kann hierdurch das Anpresselement hin zu der Führungsschiene gezogen werden. Da das Reiberzeugungselement mit dem Bremselement mechanisch gekoppelt ist, kann auf diese Weise das Bremselement relativ zu der Führungsschiene gebremst bzw. ortsfest an der Führungsschiene gehalten werden.

Gemäß einer Ausführungsform ist das Reiberzeugungselement verschwenkbar mit dem Bremselement verbunden.

Mit anderen Worten ist das Reiberzeugungselement mit dem Bremselement zwar mechanisch gekoppelt, um von dem Reiberzeugungselement bewirkte Brems- oder Haltekräfte auf das Bremselement übertragen zu können. Die Kopplung soll jedoch vorzugsweise nicht starr sein, d.h. in einer Weise ausgebildet sein, dass jede Bewegung des Reiberzeugungselements zwingend eine gleich gerichtete und im Betrag gleiche Bewegung des Bremselements bewirkt. Stattdessen kann das Reiberzeugungselement schwenkbar mit dem Bremselement gekoppelt sein, sodass eine von dem Reiberzeugungselement generierte Kraft zwar an das Bremselement übertragen wird, an dem Bremselement jedoch eine Bewegung bewirken kann, die sich von der Bewegung des Reiberzeugungselements unterscheiden kann.

Beispielsweise kann eine durch das Reiberzeugungselement bewirkte Kraft dazu führen, dass ein als Exzenterelement ausgebildetes Bremselement sich um seine Schwenkachse an der Halterung verschwenkt. Insbesondere kann eine von dem Reiberzeugungselement bewirkte, weg von dem Bremselement gerichtete Kraft derart über die schwenkbare Kopplung an das Bremselement übertragen werden, dass das Bremselement weg von einer zuvor eingenommenen voll eingerückten Konfiguration, das heißt hin zu der Bremskonfiguration oder letztendlich der Freilaufkonfiguration, bewegt wird.

Ausführungsformen der hierin beschriebenen Bremsvorrichtung können in einer Aufzuganlage gemäß dem zweiten Aspekt der Erfindung eingesetzt werden. Die Halterung der Bremsvorrichtung ist dabei an der Aufzugkabine angebracht, d.h. direkt oder indirekt an dieser befestigt. Hierbei ist die Bremsvorrichtung derart angeordnet, dass sie an die die Aufzugkabine führende Führungsschiene angrenzt und ihr Bremselement bzw. ihre Bremselemente bei Betätigen der Bremsvorrichtung in ihre Bremsposition verlagert werden können und dabei mit der Führungsschiene bremsend zusammenwirken können.

Gemäß dem dritten Aspekt der Erfindung wird ein Verfahren beschrieben, mithilfe dessen Ausführungsformen der hierin beschriebenen Bremsvorrichtung, nachdem sie zuvor aktiviert bzw. betätigt wurden, wieder gelöst werden können.

Unter einem Lösen der Bremsvorrichtung kann hierbei insbesondere verstanden werden, dass die Bremsvorrichtung ein Zusammenwirken ihres Bremselements mit der Führungsschiene und damit das Bewirken von Bremskräften selbständig beenden kann, d.h., ohne dass ein Techniker hierzu vor Ort sein bzw. tätig werden müsste und die Bremsvorrichtung beispielsweise durch manuelles Eingreifen lösen müsste.

Vorzugsweise kann unter dem Lösen der Bremsvorrichtung sogar verstanden werden, dass die Bremsvorrichtung, nachdem sie zuvor aktiviert bzw. betätigt wurde, d.h. anschließend an einen Bremsvorgang, zurück in eine Anfangskonfiguration gebracht werden kann, in der die Aufzuganlage normal betrieben werden kann und die Bremsvorrichtung bei Bedarf erneut betätigt werden kann. Das Lösen der Bremsvorrichtung kann dabei teilautomatisiert oder sogar vollautomatisiert durchgeführt werden.

Anders ausgedrückt kann das hierin vorgeschlagene Verfahren gemäß dem dritten Aspekt der Erfindung ermöglichen, die Aufzugkabine mithilfe der Bremsvorrichtung abzubremsen und anschließend, vorzugsweise ohne dass ein Techniker vor Ort eingreifen müsste, die Aufzuganlage wieder in ihren normalen Betrieb zu überführen, indem die Bremsvorrichtung gelöst wird und wieder in ihren Ursprungszustand, aus dem sie erneut aktiviert werden kann, zurückversetzt wird. Dabei kann das Bremselement, nachdem es aufgrund der vorangehenden Aktivierung der Bremsvorrichtung mit seiner Bremsoberfläche in Anlage zu der Führungsschiene gepresst wurde und dann in die voll eingerückte Position verlagert wurde, wieder aus der voll eingerückten Position gelöst werden. Darüber hinausgehend kann das Bremselement sogar zurück in seine Freilaufposition verlagert werden und dann das Vorspannelement wieder zurück in seine deaktivierte Konfiguration versetzt werden und das Auslöseelement in seinen das Vorspannelement in der deaktivierten Konfiguration haltenden Zustand versetzt werden.

Um dies erreichen zu können, wird bei der zuvor aktivierten Bremsvorrichtung zunächst das Reiberzeugungselement betätigt. In diesem betätigten Zustand bewirkt das Reiberzeugungselement daraufhin eine reibungsbedingte Kraft, welche auf das Bremselement übertragen wird und aufgrund derer das Bremselement ortsfest an der Führungsschiene gehalten wird. Das Bremselement ist auf diese Weise an der Führungsschiene festgelegt. Anschließend wird die Aufzugkabine mittels der Antriebseinrichtung in einer Löserichtung bewegt, welche der ursprünglich zu bremsenden Verlagerungsrichtung entgegengesetzt ist. D.h., wenn die Aufzugkabine sich bei Aktivieren der Bremsvorrichtung abwärts bewegt hat, wird sie zum Lösen der Bremsvorrichtung von der Antriebseinrichtung aufwärts bewegt. Durch eine solche Bewegung der Aufzugkabine in Löserichtung wird auch die Halterung der Bremsvorrichtung in der Löserichtung bewegt. Da das Bremselement aufgrund des bereits zuvor betätigten Reiberzeugungselements jedoch fest an der Führungsschiene gehalten wird, bewegt sich das Bremselement nicht zusammen mit der Halterung, sondern wird relativ zu dieser aus seiner zuvor eingenommenen voll eingerückten Position herausbewegt. Eine durch das Bremselement bewirkte Bremswirkung kann somit gelöst werden.

Gemäß einer Ausführungsform kann dabei die Aufzugkabine in der Löserichtung verlagert werden, bis das durch das betätigte Reiberzeugungselement an der Führungsschiene ortsfest gehaltene Bremselement relativ zu der Halterung bis in eine Fixierposition verlagert ist, in der das Vorspannelement in einer seiner deaktivierten Konfiguration entsprechenden Position ist und das Auslöseelement von seinem gelösten Zustand in seinen haltenden Zustand übergeht, um das Vorspannelement in seiner deaktivierten Konfiguration zu halten.

Anders ausgedrückt kann bei dem hier beschriebenen Verfahren das betätigte Reiberzeugungselement das Bremselement so lange ortsfest an der Führungsschiene halten, bis dieses relativ zu der Halterung der Bremsvorrichtung so weit verlagert ist, dass das Vorspannelement wieder voll vorgespannt ist, das heißt sich in seiner ursprünglichen deaktivierten Konfiguration befindet. Das auf diese Weise wieder gespannte Vorspannelement kann dann in seiner deaktivierten Konfiguration wieder festgelegt werden, indem das Auslöseelement aus einem zuvor gelösten Zustand zurück in seinen haltenden Zustand gebracht wird. Insgesamt befindet sich dann die Bremsvorrichtung wieder in ihrem ursprünglichen Zustand und kann während eines normalen Betriebs der Aufzuganlage anschließend wieder betrieben werden, d.h. ist erneut betätigbar.

Konkret auf die oben beschriebene Ausführungsform bezogen kann dies bedeuten, dass das als Exzenterelement ausgebildete Bremselement, welches aufgrund der vorangehenden Aktivierung in seine voll eingerückte Position gedreht wurde und dabei mit einem Teilbereich zwischen der Halterung und der Führungsschiene beklemmt wurde, zunächst aus der voll eingerückten Position zurück verlagert wird, indem die Aufzugkabine mitsamt der Halterung entgegen der ursprünglich zu bremsenden Verlagerungsrichtung in die Löserichtung bewegt wird.

In dieser Bewegung kann das Bremselement gegebenenfalls von der als Vorspannelement wirkenden Feder unterstützt werden, sofern diese beim vorangehenden Einrücken des Bremselements bis in dessen voll eingerückte Position aus einem zwischenzeitlich entspannten Zustand in einen anderen, zu dem ersten vorgespannten Zustand quer verlaufenden oder entgegengesetzt vorgespannten Zustand getrieben wurde. Die dabei bewirkte Vorspannung kann beim Lösen der Bremsvorrichtung das Bremselement unterstützend aus der voll eingerückten Position heraus schieben.

Ohne die Unterstützung des Reiberzeugungselements würde sich das Bremselement aus der voll eingerückten Position jedoch nur soweit lösen, d.h., das das Bremselement bildende Exzenterelement würde lediglich soweit gedreht und dabei umorientiert, bis es mit seiner Bremsoberfläche nicht mehr an die Führungsschiene angepresst würde. Darüber hinaus könnte das Bremselement nicht zurück bis in seine ursprüngliche Stellung verlagert werden, insbesondere weil das Vorspannelement bereits in entgegengesetzter Richtung schieben oder ziehen würde.

Mithilfe des Reiberzeugungselements kann das Bremselement jedoch auch ohne ein anpressendes Zusammenwirken mit der Halterung an die Führungsschiene ortsfest gehalten werden. Wenn die Aufzugkabine mitsamt der Halterung daher weiter in Löserichtung bewegt wird, verschwenkt sich das Bremselement sukzessive hin zu seiner ursprünglichen Orientierung, d.h. in die Nähe seiner Freilauforientierung, wobei das an der Führungsschiene mittels des Reiberzeugungselements festgelegte Bremselement sukzessive die das Vorspannelement bildende Feder vorgespannt. Letztendlich wird das Vorspannelement bis in seine deaktivierte Konfiguration gebracht. Daraufhin kann die das Auslöseelement bildende Klinke aus ihrem zuvor gelösten Zustand zurück in ihren haltenden Zustand verlagert werden und beispielsweise der daran vorgesehene Elektromagnet aktiviert werden, um die Klinke in dem haltenden Zustand zu verrasten. Insgesamt befindet sich die Bremsvorrichtung dann wieder in ihrer Ausgangskonfiguration und ist somit dazu bereit, für einen nachfolgenden Bremsvorgang betätigt zu werden.

Der gesamte Vorgang zum Lösen der Bremsvorrichtung kann dabei automatisiert durchgeführt werden. Es braucht nicht, wie meist bei herkömmlichen Bremsvorrichtungen, ein Techniker die Bremsvorrichtung vor Ort in ihre Ausgangskonfiguration zurückversetzen. Stattdessen kann dies allein durch geeignetes Verfahren der Aufzugkabine in die Löserichtung sowie zeitweiliges Betätigen des Anpresselements der Bremsvorrichtung bewirkt werden.

Es wird darauf hingewiesen, dass einige der möglichen Merkmale und Vorteile der Erfindung hierin mit Bezug auf unterschiedliche Ausführungsformen der Bremsvorrichtung bzw. der damit ausgestatteten Aufzuganlage einerseits oder des damit durchzuführenden Verfahrens zum Lösen der zuvor aktivierten Bremsvorrichtung andererseits beschrieben sind. Ein Fachmann erkennt, dass die Merkmale in geeigneter Weise kombiniert, angepasst oder ausgetauscht werden können, um zu weiteren Ausführungsformen der Erfindung zu gelangen.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.

Fig. 1 zeigt eine Aufzuganlage gemäß einer Ausführungsform der vorliegenden Erfindung.

Fign. 2a-f zeigen eine Bremsvorrichtung gemäß einer Ausführungsform der vorliegenden Erfindung in verschiedenen Stadien beim Aktivieren und anschließenden Lösen der Bremsvorrichtung.

Die Figuren sind lediglich schematisch und nicht maßstabsgetreu. Gleiche Bezugszeichen bezeichnen in den verschiedenen Figuren gleiche oder gleichwirkende Merkmale Fig. 1 zeigt eine Aufzuganlage 1 gemäß einer Ausführungsform der vorliegenden Erfindung. In der Figur sind lediglich Komponenten dargestellt, die ein Verständnis der vorliegenden Erfindung ermöglichen. Die Aufzuganlage 1 kann weitere Komponenten aufweisen, die jedoch aus Übersichtlichkeitsgründen nicht dargestellt sind.

Die Aufzuganlage 1 umfasst einen Fahrkörper in Form einer Aufzugkabine 3, welche innerhalb eines Aufzugschachts 7 vertikal verlagerbar ist. Bei ihrer vertikalen Verlagerung wird die Aufzugkabine 3 seitlich von Führungsschienen 5, die an Seitenwänden 9 des Aufzugschachts 7 angebracht sind und entlang eines gesamten Verfahrwegs der Aufzugkabine 3 verlaufen, geführt. Die Aufzugkabine 3 wird dabei von seilartigen Tragmitteln 13 gehalten, welche mittels einer Antriebseinrichtung 11 verlagert werden können. An der Aufzugkabine 3 sind zwei Bremsvorrichtungen 15 angebracht.

Die Bremsvorrichtungen 15 sind dabei jeweils angrenzend an eine der Führungsschienen 5 angeordnet und können mit dieser zur Erzeugung einer Bremskraft zusammenwirken.

Fig. 2a zeigt im Querschnitt eine Bremsvorrichtung 15 gemäß einer Ausführungsform der Erfindung. Die Bremsvorrichtung 15 umfasst eine Halterung 17, ein Bremselement 19, ein Vorspannelement 21, ein Auslöseelement 23 und ein Reiberzeugungselement 25.

Die Halterung 17 ist im dargestellten Beispiel mithilfe eines Rahmens 27 implementiert. Dieser Rahmen 27 kann an der Aufzugkabine 3 befestigt werden. Der Rahmen 27 ist dabei dazu ausgelegt, die von der Bremsvorrichtung 15 erzeugten Kräfte auf die Aufzugkabine 3 zu übertragen, insbesondere um die Aufzugkabine abzubremsen. Ferner dient der Rahmen 27 dazu, andere Komponenten wie u.a. das Bremselement 19, das Vorspannelement 21 und das Auslöseelement 23 zu halten bzw. zu lagern.

Das Bremselement 19 weist an seiner Mantelfläche eine hin zu der Führungsschiene 5 gerichtete Bremsoberfläche 31 auf. Die Bremsoberfläche 31 kann aufgrund ihres Materials und/oder ihrer Struktur dazu angepasst sein, hohe Reibungskräfte bei Kontakt mit der Führungsschiene 5 zu bewirken.

Das Bremselement 19 ist im vorliegenden Fall als Exzenterelement 29 ausgebildet. Im dargestellten Beispiel weist das Exzenterelement 29 einen kreisförmigen Querschnitt auf und kann um eine exzentrisch angeordnete Achse 30 verschwenkt werden. Die Achse 30 ist dabei mit dem Rahmen 27 der Halterung 17 gekoppelt. Dementsprechend kann das Exzenterelement 29 relativ zu der Halterung 17 in verschiedene Orientierungen verschwenkt werden.

Solange die Bremsvorrichtung 15 nicht betätigt wird, ist das das Bremselement 19 bildende Exzenterelement 29 in eine in Fig. 1 dargestellte Freilauforientierung verschwenkt, in der die Bremsoberfläche 31 von einer gegenüberliegenden Oberfläche der Führungsschiene 5 lateral beabstandet ist. Dementsprechend wird in diesem unbetätigten Zustand keine Reibung zwischen dem Bremselement 19 und der Führungsschiene 5 bewirkt.

Bei Betätigung der Bremsvorrichtung 15 wird das Exzenterelement 29 von seiner Freilauforientierung in eine Bremsorientierung verschwenkt. In dieser Bremsorientierung kommt die Bremsoberfläche 31, wie in Fig. 2b dargestellt, in Kontakt mit der gegenüberliegenden Oberfläche der Führungsschiene 5. Durch diesen mechanischen Kontakt kommt es im betätigten Zustand zu erheblicher Reibung zwischen dem Bremselement 19 und der Führungsschiene 5.

Um das Bremselement 19 von seiner Freilauforientierung in Richtung seiner Bremsorientierung verschwenken zu können, verfügt die Bremsvorrichtung 15 über das Vorspannelement 21. Das Vorspannelement 21 ist ein elastisch deformierbares Element wie beispielsweise eine Feder 33. Im dargestellten Beispiel ist diese Feder 33 zwischen einem ersten Befestigungspunkt 35 an dem Rahmen 27 der Halterung 17 und einem zweiten Befestigungspunkt 37 an dem Bremselement 19 angeordnet. Der zweite Befestigungspunkt 37 ist hierbei exzentrisch an dem Exzenterelement 29 angeordnet, insbesondere entfernt von der Achse 30 und vorzugsweise nahe eines Außenumfangs des Exzenterelements 29.

Solange die Bremsvorrichtung 15 nicht betätigt wird, bleibt das Vorspannelement 21 in einer deaktivierten Konfiguration, wie sie in Fig. 2a veranschaulicht ist. In dieser deaktivierten Konfiguration ist das Vorspannelement 21 in einer ersten Richtung mechanisch vorgespannt. Im dargestellten Beispiel ist die hierfür eingesetzte Feder 33 mechanisch gedehnt.

Um das Vorspannelement 21 in dieser deaktivierten Konfiguration zu halten, solange die Bremsvorrichtung 15 nicht betätigt wird, verfügt die Bremsvorrichtung 15 über das Auslöseelement 23. Im dargestellten Beispiel ist dieses Auslöseelement 23 mit einer Klinke 39 ausgebildet. Diese Klinke 39 kann mithilfe eines Elektromagneten 41 in einem haltenden Zustand gehalten werden, in dem das Auslöseelement 23 das Vorspannelement 21 in dessen erster Konfiguration hält.

Wenn die Bremsvorrichtung 15 betätigt werden soll, kann hierzu das Auslöseelement 23 in einen gelösten Zustand aktiviert werden, beispielsweise indem bei der beispielhaft dargestellten Ausgestaltung der Elektromagnet 41 nicht mehr bestromt wird und die Klinke 39 somit freigegeben wird. Die Klinke 39 kann daraufhin von ihrer in Fig. 2a dargestellten eingerasteten Position, in der sie eine Bewegung der als Vorspannelement 21 eingesetzten Feder 33 blockiert, in die in Fig. 2b dargestellte ausgerastete Position, in der sie das Vorspannelement 21 freigibt, bewegt werden. Im dargestellten Beispiel kann die Klinke 39 hierzu verschwenkt werden.

Das auf diese Weise freigegebene Vorspannelement 21 kann aufgrund seiner darin vorherrschenden mechanischen Vorspannung dann das Exzenterelement 29 von seiner Freilauforientierung in seine Bremsorientierung verschwenken, wie dies in Fig. 2b veranschaulicht ist. Aufgrund seiner exzentrischen Lagerung um die Achse 30 kommt dabei die Bremsoberfläche 31 in lateralen Kontakt mit der Führungsschiene 5.

Um der dabei auf das Bremselement 19 und über dieses auf die Halterung 17 bewirkten Kraft geeignet entgegenwirken zu können, verfügt die Bremsvorrichtung 15 über ein ebenfalls an der Halterung 17 angebrachtes Gegenpresselement 43, welches mit Bezug auf den Rahmen 27 der Halterung 17 über Gegenpressfedern 45 abgestützt ist.

Sobald die Bremsoberfläche 31 des Bremselements 19 an der Führungsschiene 5 anliegt, wird das Bremselement 19 aufgrund der Relativbewegung zwischen der Bremsvorrichtung 15 und der Führungsschiene 5 in Verlagerungsrichtung 47 entgegen dieser Verlagerungsrichtung 47 weiter verschwenkt. Aufgrund der Ausgestaltung des Bremselements 19 als Exzenterelement 29 erhöht sich dabei der von dem Bremselement 19 über seine Bremsoberfläche 31 auf die Führungsschiene 5 bewirkte Anpressdruck. Die insgesamt von der Bremsvorrichtung 15 erreichte Bremswirkung ist somit selbstverstärkend.

Letztendlich wird das Bremselement 19 bis hin zu einer in Fig. 2c dargestellten vollständig eingerückten Konfiguration verschwenkt. In dieser Konfiguration bewirkt die Bremsvorrichtung 15 hohe Bremskräfte, mithilfe derer die daran befestigte Aufzugkabine 3 effektiv und schnell bis zum Stillstand gebremst werden kann.

Bei der verschwenkenden Bewegung des Bremselements 19 von der Position bzw. Orientierung, in der es seine Bremsposition erreicht und erstmals mit seiner Bremsoberfläche 31 an der Führungsschiene 5 anliegt, bis hin zu der Position bzw. Orientierung, in der das Bremselement 19 seine vollständig eingerückte Konfiguration erreicht hat, wird das Bremselement 19 weiter relativ zu dem Rahmen 27 der Halterung 17 verschwenkt. Hieraus resultierend wird auch das Vorspannelement 21, welches an einem Ende an dem zweiten Befestigungspunkt 37 befestigt ist, über seine zwischenzeitlich entspannte oder zumindest weniger gespannte Konfiguration hinaus bis in eine weitere auf Zug vorgespannte Konfiguration gedehnt. Allerdings verläuft die das Vorspannelement 21 bildende Feder 33 in diesem Fall in eine andere Richtung, als dies ursprünglich in der Freilauforientierung der Fall war. Dementsprechend bewirkt die von dem vorgespannten Vorspannelement 21 auf das Bremselement 19 ausgeübte Kraft in der Freilauforientierung einerseits und der vollständig eingerückten Konfiguration andererseits entgegengesetzte Drehmomente auf das Bremselement 19.

Mit anderen Worten versucht das vorgespannte Vorspannelement 21 in der vollständig eingerückten Konfiguration das Bremselement 19 in eine Richtung zurück zu der Bremsorientierung bzw. letztendlich zu der Freilauforientierung zu verschwenken. Allerdings überwiegen in der vollständig eingerückten Konfiguration die das exzentrische Bremselement 19 an die Führungsschiene 5 klemmenden Kräfte, sodass das Bremselement 19 trotz der von dem Vorspannelement 21 bewirkten Rückstellkräfte in seiner vollständig eingerückten Konfiguration verbleibt, solange keine weiteren Maßnahmen getroffen werden.

Bei herkömmlichen Bremsvorrichtungen war es schwierig, eine einmal betätigte Bremsvorrichtung, bei der das Bremselement bis in seine vollständig eingerückte Konfiguration verlagert wurde, wieder zu lösen, das heißt in ihre Ausgangskonfiguration zurückzubringen.

Mit Bezug auf die Fign. 2d bis 2f wird nachfolgend beschrieben, wie mit der hierin vorgestellten Bremsvorrichtung 15 ein solches Lösen der Bremsvorrichtung 15 einfach und im Regelfall ohne notwendige Eingriffe durch einen Techniker, das heißt bestenfalls voll automatisiert, durchgeführt werden kann.

Zum Lösen der Bremsvorrichtung 15 wird zunächst dessen Reiberzeugungselement 25 betätigt. Im dargestellten Beispiel wird hierzu ein Aktuator 49 einer Mechanik 48 des Reiberzeugungselements 25 aktiviert. Der Aktuator 49 verlagert daraufhin ein Anpresselement 51, das zuvor aufgrund einer von einer Abstandsfeder 55 bewirkten Vorspannung beabstandet zu der Führungsschiene 5 gehalten war, hin zu der Führungsschiene 5. Ein Gegenlagerelement 53 kann die Führungsschiene 5 an einer entgegengesetzten Seite hintergreifen. Indem das Anpresselement 51 gegen die Führungsschiene 5 gepresst wird und sich dabei an dem Gegenlagerelement 53 abgestützt, kann von dem Reiberzeugungselement 25 eine erhebliche Reibung mit der Führungsschiene 5 generiert werden, welche eine einer Verlagerungsrichtung 47 der Bremsvorrichtung 15 relativ zu der Führungsschiene 5 entgegengesetzte Bremskraft bewirken kann.

Diese Bremskraft kann beispielsweise mithilfe einer Koppelstange 57 von dem Reiberzeugungselement 25 auf das Bremselement 19 übertragen werden. Eine Kraftübertragung kann dabei derart erfolgen, dass die Kraft ein Drehmoment auf das Exzenterelement 29 bewirkt. Hierzu kann beispielsweise die Koppelstange 57 exzentrisch an dem Exzenterelement 29, insbesondere beabstandet von dessen Achse 30, angreifen. Die Koppelstange 57 kann hierbei relativ zu dem Exzenterelement 29 verschwenkbar sein.

Nachdem das Reiberzeugungselement 25 derart betätigt wurde, wird, wie in Fig. 2d veranschaulicht, mithilfe der Antriebseinrichtung 11 die Aufzugkabine 3 entgegen der ursprünglichen Verlagerungsrichtung 47 in einer Löserichtung 59, d.h. im dargestellten Beispiel nach oben, bewegt. Zusammen mit der Aufzugkabine 3 wird hierdurch auch die Halterung 17 verlagert. Da das Bremselement 19 an die Führungsschiene 5 angepresst ist und somit an dieser ortsfest gehalten ist, wird das Bremselement 19 hierdurch aus seiner zuvor voll eingerückten Konfiguration heraus bewegt, d.h. zurück in Richtung der Freilauforientierung verschwenkt.

Ohne die bremsende Wirkung des Reiberzeugungselements 25 würde das Bremselement 19 jedoch bald den Anpressdruck seiner Bremsoberfläche 31 gegen die Führungsschiene 5 verlieren, da es in eine Orientierung gelangen würde, in der die Bremsoberfläche 31 nicht mehr an der Führungsschiene 5 anliegt. Dementsprechend würde das Bremselement 19 dann anfangen, sich zusammen mit der Halterung 17 mitzubewegen, ohne weiter verschwenkt zu werden. Somit könnte das Bremselement 19 nicht mehr bis zurück in seine ursprüngliche Konfiguration zurückgestellt werden.

Die bremsende bzw. an der Führungsschiene 5 festliegende Wirkung des betätigten Reiberzeugungselements 25 bewirkt aber, dass das Bremselement 19, auch ohne dass es selbst an der Führungsschiene 5 anliegt, ein Drehmoment erfährt. Die das Drehmoment bewirkende Kraft wird dabei von dem Reiberzeugungselement 25 über die Koppelstange 57 auf das Bremselement 19 übertragen. Dementsprechend kann das Bremselement 19, wie in Fig. 2e veranschaulicht, weiter relativ zu der Halterung 17 verschwenkt werden, indem die Aufzugkabine 3 mitsamt der Halterung 17 weiter in der Löserichtung 59 bewegt wird.

Das Vorspannelement 21 wird dabei sukzessive gespannt, bis es letztendlich seine deaktivierte Konfiguration wieder erreicht hat. In dieser Konstellation kann, wie in Fig. 2f dargestellt, das Auslöseelement 23 wieder in seinen haltenden Zustand umkonfiguriert werden. Hierzu kann der Elektromagnet 41 bestromt werden und dadurch die Klinke 39 wieder in ihre eingerastete Position verlagert werden.

Letztendlich kann durch die mithilfe des Reiberzeugungselements 25 erzeugbare bremsende Wirkung das Bremselement 19 so lange verschwenkt werden, bis es seine Ausgangsstellung relativ zu der Halterung 17 erreicht hat, und die gesamte Bremsvorrichtung 15 kann auf diese Weise automatisiert in ihre ursprüngliche Konfiguration zurückversetzt werden.

Es wird darauf hingewiesen, dass die konkrete Ausgestaltung der Komponenten der Bremsvorrichtung 15 in Fig. 2 lediglich beispielhaft ist. Alternativ zu der dargestellten Ausgestaltung könnte beispielsweise das Bremselement 19 statt als Exzenterelement 29 auch mithilfe eines verlagerbaren Bremskeils implementiert werden. Das Vorspannelement 21 kann anstatt mit der Feder 33 auch beispielsweise mit anderen Komponenten, die geeignet sind, auf das Bremselement 19 geeignet gerichtete Kräfte auszuüben, implementiert sein. Das Auslöseelement 23 kann beispielsweise statt als Klinke 39 auch in Form anderer, eine Bewegung des Bremselements 19 steuerbar blockierender Komponenten implementiert sein. Das Reiberzeugungselement 25 kann über andere als die dargestellten Komponenten verfügen, um eine Reibung mit der Führungsschiene 5 steuerbar generieren zu können. Beispielsweise kann das Reiberzeugungselement 25 mit einem Elektromagneten ausgestaltet sein, der bei dessen Bestromung einen Bremskörper gegen die Führungsschiene 5 ziehen kann.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Bremsvorrichtung (15) zum Bremsen eines entlang einer Führungsschiene (5) in einer Verlagerungsrichtung (47) geführt verlagerbaren Fahrkörpers (3) einer Aufzuganlage (1),
wobei die Bremsvorrichtung (15) aufweist:
eine Halterung (17),
ein Bremselement (19),
ein Vorspannelement (21), und
ein Auslöseelement (23),
wobei das Bremselement (19) an der Halterung (17) derart gehalten und gelagert ist, dass eine Bremsoberfläche (31) des Bremselements (19) relativ zu der Halterung (17) zwischen einer Freilaufposition und einer Bremsposition verlagerbar ist, wobei das Bremselement (19) mit seiner Bremsoberfläche (31) in der Freilaufposition lateral von der Führungsschiene (5) beabstandbar ist und in der Bremsposition lateral an die Führungsschiene (5) anpressbar ist,
wobei das Vorspannelement (21) in einer deaktivierten Konfiguration keine das Bremselement (19) hin zur Bremsposition verlagernde Kraft auf das Bremselement (19) ausübt und in einer aktivierten Konfiguration eine das Bremselement (19) hin zur Bremsposition verlagernde Kraft auf das Bremselement (19) ausübt,
wobei das Auslöseelement (23) in einem haltenden Zustand das Vorspannelement (21) in der deaktivierten Konfiguration hält und bei Aktivieren des Auslöseelements (23) in einen gelösten Zustand das Vorspannelement (21) von der deaktivierten in die aktivierte Konfiguration umkonfiguriert,
**dadurch gekennzeichnet,**
**dass** die Bremsvorrichtung (1) weiter ein Reiberzeugungselement (25) aufweist,
wobei durch das Reiberzeugungselement (25) in einem unbetätigten Zustand keine Reibung durch Anliegen an der Führungsschiene (5) erzeugbar ist und das Reiberzeugungselement (25) somit keine aus einer solchen Reibung resultierende Kraft auf das Bremselement (19) bewirkt und durch das Reiberzeugungselement (25) in einem betätigten Zustand eine Reibung durch Anliegen an der Führungsschiene (5) in einer Weise erzeugbar ist, dass das Reiberzeugungselement (25) eine aus dieser Reibung resultierende Kraft auf das Bremselement (19) bewirkt, welche das Bremselement (19) in einer Richtung hin zu der Freilaufposition kraftbeaufschlagt.

2. Bremsvorrichtung nach Anspruch 1,
wobei das Bremselement (19) ein Exzenterelement (29) ist, welches von einer Freilauforientierung, in der ein als Bremsoberfläche (31) wirkender Teilbereich einer Mantelfläche des Exzenterelements (29) in der Freilaufposition ist, exzentrisch um eine Schwenkachse (30) in eine Bremsorientierung, in der der als Bremsoberfläche (31) wirkender Teilbereich der Mantelfläche des Exzenterelements (29) in der Bremsposition ist, verschwenkbar ist.

3. Bremsvorrichtung nach einem der vorangehenden Ansprüche,
wobei das Vorspannelement (21) als elastisch deformierbares Element, insbesondere als Feder (33), ausgebildet ist und derart angeordnet ist und mit der Halterung (17) einerseits und dem Bremselement (19) andererseits zusammenwirkt, dass es in seiner aktivierten Konfiguration das Bremselement (19) mit dessen Bremsoberfläche (31) bis in einen mechanischen Kontakt mit der Führungsschiene (5) verschwenkt.

4. Bremsvorrichtung nach Anspruch 3 rückbezogen auf Anspruch 2,
wobei ein Ende des elastisch deformierbaren Elements exzentrisch mit dem Exzenterelement (29) zusammenwirkt und in seiner deaktivierten Konfiguration mechanisch vorgespannt ist.

5. Bremsvorrichtung nach einem der vorangehenden Ansprüche,
wobei das Vorspannelement (21) als elastisch deformierbares Element, insbesondere als Feder (33), ausgebildet ist und derart angeordnet ist und mit der Halterung (17) einerseits und dem Bremselement (19) andererseits zusammenwirkt, dass es in der deaktivierten Konfiguration in einer ersten Richtung vorgespannt ist und dass es in einer vollständig eingerückten Konfiguration des Bremselements (19) in einer quer oder entgegengesetzt zu der ersten Richtung gerichteten zweiten Richtung vorgespannt ist, wobei das Bremselement (19) in der vollständig eingerückten Konfiguration durch Reibung an der Führungsschiene (5) entgegen der Verlagerungsrichtung (47) über eine Position, in der das Bremselement (19) von der Freilaufposition kommend mit seiner Bremsoberfläche (31) erstmals an der Führungsschiene (5) anliegt, hinaus verlagerbar ist.

6. Bremsvorrichtung nach einem der vorangehenden Ansprüche,
wobei das Auslöseelement (23) als zwischen einer eingerasteten Position und einer ausgerasteten Position verlagerbare Klinke (39) ausgebildet ist und wobei die Klinke (39) in ihrer eingerasteten Position das Vorspannelement (21) in seiner deaktivierten Konfiguration hält und in ihrer ausgerasteten Position das Vorspannelement (21) in seine aktivierten Konfiguration freigibt.

7. Bremsvorrichtung nach einem der vorangehenden Ansprüche,
wobei das Reiberzeugungselement (25) ein Anpresselement (51) und einen Aktuator (49) aufweist, wobei der Aktuator (49) dazu konfiguriert ist, im unbetätigten Zustand des Reiberzeugungselements (25) das Anpresselement (51) beabstandbar zu der Führungsschiene (5) zu halten und wobei im betätigten Zustand des Reiberzeugungselements (25) das Anpresselement (51) durch den Aktuator (49) gegen die Führungsschiene (5) pressbar ist.

8. Bremsvorrichtung nach Anspruch 7,
wobei das Reiberzeugungselement (25) eine Mechanik (48) aufweist, welche dazu konfiguriert ist, das Anpresselement (51) hin zu einem angeordneten Gegenlagerelement (53) zu bewegen, wobei die Führungsschiene (5) zwischen dem Anpresselement (51) und dem Gegenlagerelement (53) anordenbar ist.

9. Bremsvorrichtung nach einem der vorangehenden Ansprüche,
wobei das Reiberzeugungselement (25) mit einem Elektromagnet ausgebildet ist.

10. Bremsvorrichtung nach einem der vorangehenden Ansprüche,
wobei das Reiberzeugungselement (25) verschwenkbar mit dem Bremselement (19) verbunden ist.

11. Aufzuganlage (1) aufweisend:
eine Führungsschiene (5),
einen entlang der Führungsschiene (5) in einer Verlagerungsrichtung (47) geführt verlagerbaren Fahrkörper (3),
eine Antriebseinrichtung (11) zum Verlagern des Fahrkörpers (3), und
eine mit ihrer Halterung (17) an dem Fahrkörper (3) angebrachte und angrenzend an die Führungsschiene (5) angeordnete Bremsvorrichtung (15) gemäß einem der Ansprüche 1 bis 10.

12. Verfahren zum Lösen einer zuvor aktivierten Bremsvorrichtung (15) in einer Aufzuganlage (1) gemäß Anspruch 11,
wobei bei der aktivierten Bremsvorrichtung (15) das Bremselement (19) durch Verlagern des Bremselements (19) relativ zu der Halterung (17) entgegen einer zu bremsenden Verlagerungsrichtung (47) des Fahrkörpers (3) eine vollständig eingerückte Position eingerückt ist, bei der die Bremsoberfläche (31) an der Führungsschiene (5) anliegt und das Bremselement (19) zwischen der Führungsschiene (5) und der Halterung (17) beklemmt ist,
wobei das Verfahren aufweist:
- Betätigen des Reiberzeugungselement (25) der Bremsvorrichtung (19), und
- Verlagern der Bremsvorrichtung (19) durch Verlagern des Fahrkörpers (3) mittels der Antriebseinrichtung (11) in einer der zu bremsenden Verlagerungsrichtung (47) entgegengesetzten Löserichtung (59).

13. Verfahren nach Anspruch 12, wobei der Fahrkörper (3) in der Löserichtung (59) verlagert wird, bis das durch das betätigte Reiberzeugungselement (25) an der Führungsschiene (5) ortsfest gebremst gehaltene Bremselement (19) relativ zu der Halterung (17) bis in eine Fixierposition verlagert ist, in der das Vorspannelement (21) in einer seiner deaktivierten Konfiguration entsprechenden Position ist und das Auslöseelement (23) von seinem gelösten Zustand in seinen haltenden Zustand übergeht, um das Vorspannelement (21) in seiner deaktivierten Konfiguration zu halten.

## Claims

1. Brake device (15) for braking a traveling body (3) of an elevator system (1) that can be moved in a guided manner along a guide rail (5) in a movement direction (47),
the brake device (15) comprising:
a holder (17),
a brake element (19),
a pretensioning element (21), and
a release element (23),
wherein the brake element (19) is held and mounted on the holder (17) in such a way that a brake surface (31) of the brake element (19) can be moved relative to the holder (17) between a freewheel position and a braking position, wherein the brake surface (31) of the brake element (19) can be laterally spaced apart from the guide rail (5) in the freewheel position and laterally pressed against the guide rail (5) in the braking position,
wherein the pretensioning element (21), in a deactivated configuration, does not exert a force on the brake element (19) that moves the brake element (19) toward the braking position and, in an activated configuration, exerts a force on the brake element (19) that moves the brake element (19) toward the braking position,
wherein the release element (23), in a holding state, holds the pretensioning element (21) in the deactivated configuration and, when the release element (23) is activated into a released state, reconfigures the pretensioning element (21) from the deactivated configuration into the activated configuration,
**characterized in that**
the brake device (1) further comprises a friction generating element (25),
wherein, in an unactuated state, the friction-generating element (25) does not generate any friction by abutting the guide rail (5) and the friction-generating element (25) therefore does not exert any force resulting from such friction on the brake element (19), and, in an actuated state, the friction-generating element (25) generates friction by abutting the guide rail (5) in a such a way that the friction-generating element (25) exerts a force resulting from this friction on the brake element (19), which forces the brake element (19) in a direction toward the freewheel position.

2. Brake device according to claim 1,
wherein the brake element (19) is an eccentric element (29) which can be pivoted from a freewheel orientation, in which a portion of a lateral surface of the eccentric element (29) acting as a brake surface (31) is in the freewheel position, eccentrically about a pivot axis (30) into a braking orientation, in which the portion of the lateral surface of the eccentric element (29) acting as a brake surface (31) is in the braking position.

3. Brake device according to any of the preceding claims,
wherein the pretensioning element (21) is designed as an elastically deformable element, in particular as a spring (33), and is arranged and interacts with the holder (17) on one side and the brake element (19) on the other side in such a way that, in its activated configuration, said pretensioning element pivots the brake surface (31) of the brake element (19) into mechanical contact with the guide rail (5).

4. Brake device according to claim 3, as dependent on claim 2,
wherein one end of the elastically deformable element interacts eccentrically with the eccentric element (29) and is mechanically pretensioned in its deactivated configuration.

5. Brake device according to any of the preceding claims,
wherein the pretensioning element (21) is designed as an elastically deformable element, in particular as a spring (33), and is arranged and interacts with the holder (17) on one side and the brake element (19) on the other side in such a way that, in the deactivated configuration, said pretensioning element is pretensioned in a first direction, and in a fully engaged configuration of the brake element (19), said pretensioning element is pretensioned in a second direction which is transverse to or opposite the first direction, wherein, in the fully engaged configuration, the brake element (19) can be moved, by means of friction on the guide rail (5), counter to the movement direction (47) beyond a position in which the brake surface (31) of the brake element (19), coming from the freewheel position, first abuts the guide rail (5).

6. Brake device according to any of the preceding claims,
wherein the release element (23) is designed as a latch (39) that can be moved between a latched position and an unlatched position, and wherein the latch (39), in its latched position, holds the pretension element (21) in its deactivated configuration, and, in its unlatched position, releases the pretension element (21) into its activated configuration.

7. Brake device according to any of the preceding claims,
wherein the friction-generating element (25) comprises a pressing element (51) and an actuator (49), wherein the actuator (49) is configured to keep the pressing element (51) spaced apart from the guide rail (5) in the unactuated state of the friction-generating element (25), and wherein the pressing element (51) can be pressed against the guide rail (5) by the actuator (49) in the actuated state of the friction-generating element (25).

8. Brake device according to claim 7,
wherein the friction-generating element (25) comprises a mechanism (48) which is configured to move the pressing element (51) toward an arranged counter-bearing element (53), wherein the guide rail (5) can be arranged between the pressing element (51) and the counter-bearing element (53).

9. Brake device according to any of the preceding claims,
wherein the friction-generating element (25) is designed with an electromagnet.

10. Brake device according to any of the preceding claims,
wherein the friction generating element (25) is pivotably connected to the brake element (19).

11. Elevator system (1), comprising:
a guide rail (5),
a traveling body (3) which can be moved in a guided manner along the guide rail (5) in a movement direction (47),
a drive device (11) for moving the traveling body (3), and
a brake device (15) according to any of claims 1 to 10, which is attached by means of its holder (17) to the traveling body (3) and is arranged adjacent to the guide rail (5).

12. Method for releasing a previously activated brake device (15) in an elevator system (1) according to claim 11,
wherein, when the brake device (15) is activated, the brake element (19) is engaged a fully engaged position by moving the brake element (19) relative to the holder (17) counter to a movement direction (47) of the traveling body (3) to be braked, in which position the brake surface (31) abuts the guide rail (5) and the brake element (19) is clamped between the guide rail (5) and the holder (17),
wherein the method comprises:
- actuating the friction-generating element (25) of the brake device (19), and
- moving the brake device (19) by moving the traveling body (3) by means of the drive device (11) in a release direction (59) opposite to the movement direction (47) to be braked.

13. Method according to claim 12, wherein the traveling body (3) is moved in the release direction (59) until the brake element (19), which is held stationary and braked on the guide rail (5) by the actuated friction-generating element (25), is moved relative to the holder (17) into a fixing position in which the pretensioning element (21) is in a position corresponding to its deactivated configuration, and the release element (23) transitions from its released state to its holding state in order to hold the pretensioning element (21) in its deactivated configuration.

## Revendications

1. Dispositif de freinage (15) destiné à freiner un corps mobile (3) d'une installation d'ascenseur (1) pouvant être déplacé de manière guidée le long d'un rail de guidage (5) dans un sens de déplacement (47),
le dispositif de freinage (15) présentant :
un moyen de maintien (17),
un élément de frein (19),
un élément de précontrainte (21), et
un élément de libération (23),
l'élément de frein (19) étant maintenu et monté sur le moyen de maintien (17) de telle sorte qu'une surface de freinage (31) de l'élément de frein (19) peut être déplacée par rapport au moyen de maintien (17) entre une position de roue libre et une position de freinage, la surface de freinage (31) de l'élément de frein (19) pouvant être espacée latéralement du rail de guidage (5) dans la position de roue libre et pouvant être pressée latéralement contre le rail de guidage (5) dans la position de freinage,
dans une configuration désactivée, l'élément de précontrainte (21) n'exerçant pas de force déplaçant l'élément de frein (19) vers la position de freinage sur l'élément de frein (19), et, dans une configuration activée, ledit élément de précontrainte exerçant une force déplaçant l'élément de frein (19) vers la position de freinage sur l'élément de frein (19),
dans un état de maintien, l'élément de libération (23) maintenant l'élément de précontrainte (21) dans la configuration désactivée et, lors de l'activation de l'élément de libération (23) dans un état libéré, ledit élément de libération faisant passer l'élément de précontrainte (21) de la configuration désactivée vers la configuration activée,
**caractérisé en ce que**
le dispositif de freinage (1) présente en outre un élément de génération de frottement (25),
dans un état non actionné, aucun frottement ne pouvant être généré par l'élément de génération de frottement (25) en s'appuyant sur le rail de guidage (5) et l'élément de génération de frottement (25) n'exerçant ainsi aucune force résultant d'un tel frottement sur l'élément de frein (19) et, dans un état actionné, un frottement pouvant être généré par l'élément de génération de frottement (25) en s'appuyant sur le rail de guidage (5) de manière à ce que l'élément de génération de frottement (25) exerce une force résultant dudit frottement sur l'élément de frein (19), laquelle force sollicite l'élément de frein (19) dans une direction vers la position de roue libre.

2. Dispositif de freinage selon la revendication 1,
l'élément de frein (19) étant un élément excentrique (29) qui peut pivoter de manière excentrique autour d'un axe de pivotement (30) d'une orientation de roue libre, dans laquelle une zone partielle, agissant comme surface de freinage (31), d'une surface d'enveloppe de l'élément excentrique (29) est dans la position de roue libre, vers une orientation de freinage, dans laquelle la zone partielle agissant comme surface de freinage (31) de la surface d'enveloppe de l'élément excentrique (29) est dans la position de freinage.

3. Dispositif de freinage selon l'une des revendications précédentes,
l'élément de précontrainte (21) étant réalisé sous la forme d'un élément élastiquement déformable, en particulier sous la forme d'un ressort (33), et étant disposé et coopérant avec le moyen de maintien (17) d'une part et l'élément de frein (19) d'autre part de telle sorte que, dans sa configuration activée, il fait pivoter la surface de freinage (31) de l'élément de frein (19) jusqu'à un point de contact mécanique avec le rail de guidage (5).

4. Dispositif de freinage selon la revendication 3 lorsqu'elle dépend de la revendication 2,
une extrémité de l'élément élastiquement déformable coopérant de manière excentrique avec l'élément excentrique (29) et étant mécaniquement précontrainte dans sa configuration désactivée.

5. Dispositif de freinage selon l'une des revendications précédentes,
l'élément de précontrainte (21) étant réalisé sous la forme d'un élément élastiquement déformable, en particulier sous la forme d'un ressort (33), et étant disposé et coopérant avec le moyen de maintien (17) d'une part et l'élément de frein (19) d'autre part de telle sorte que, dans la configuration désactivée, il est précontraint dans une première direction et que, dans une configuration entièrement en retrait de l'élément de frein (19), il est précontraint dans une seconde direction orientée transversalement ou à l'opposé de la première direction, l'élément de frein (19), dans la configuration entièrement en retrait, pouvant être déplacé par frottement sur le rail de guidage (5) à l'encontre du sens de déplacement (47) au-delà d'une position dans laquelle l'élément de frein (19), venant de la position de roue libre, s'appuie pour la première fois avec sa surface de freinage (31) sur le rail de guidage (5).

6. Dispositif de freinage selon l'une des revendications précédentes,
l'élément de libération (23) étant réalisé sous la forme d'un cliquet (39) pouvant être déplacé entre une position enclenchée et une position désenclenchée, et le cliquet (39), dans sa position enclenchée, maintenant l'élément de précontrainte (21) dans sa configuration désactivée et, dans sa position désenclenchée, libérant l'élément de précontrainte (21) dans sa configuration activée.

7. Dispositif de freinage selon l'une des revendications précédentes,
l'élément de génération de frottement (25) présentant un élément de pression (51) et un actionneur (49), l'actionneur (49) étant conçu pour maintenir l'élément de pression (51) à distance du rail de guidage (5) dans l'état non actionné de l'élément de génération de frottement (25), et l'élément de pression (51) pouvant être pressé contre le rail de guidage (5) par l'actionneur (49) dans l'état actionné de l'élément de génération de frottement (25).

8. Dispositif de freinage selon la revendication 7, l'élément de génération de frottement (25) présentant un mécanisme (48) conçu pour déplacer l'élément de pression (51) vers un élément de butée (53) disposé, le rail de guidage (5) pouvant être disposé entre l'élément de pression (51) et l'élément de butée (53).

9. Dispositif de freinage selon l'une des revendications précédentes, l'élément de génération de frottement (25) étant réalisé avec un électroaimant.

10. Dispositif de freinage selon l'une des revendications précédentes, l'élément de génération de frottement (25) étant relié à l'élément de frein (19) de manière à pouvoir pivoter.

11. Installation d'ascenseur (1) présentant :
un rail de guidage (5),
un corps mobile (3) pouvant être déplacé de manière guidée le long du rail de guidage (5) dans un sens de déplacement (47),
un appareil d'entraînement (11) destiné à déplacer le corps mobile (3), et
un dispositif de freinage (15), monté avec son moyen de maintien (17) sur le corps mobile (3) et disposé de manière adjacente au rail de guidage (5), selon l'une des revendications 1 à 10.

12. Procédé permettant de libérer un dispositif de freinage (15) préalablement activé dans une installation d'ascenseur (1) selon la revendication 11,
lorsque le dispositif de freinage (15) est activé, l'élément de frein (19) étant en retrait une position entièrement en retrait par le déplacement de l'élément de frein (19) par rapport au moyen de maintien (17) à l'encontre d'un sens de déplacement (47) à freiner du corps mobile (3), dans laquelle position la surface de freinage (31) s'appuie sur le rail de guidage (5) et l'élément de frein (19) est serré entre le rail de guidage (5) et le moyen de maintien (17),
le procédé présentant :
- l'actionnement de l'élément de génération de frottement (25) du dispositif de freinage (19), et
- le déplacement du dispositif de freinage (19) par le déplacement du corps mobile (3) à l'aide de l'appareil d'entraînement (11) dans un sens de libération (59) opposé au sens de déplacement (47) à freiner.

13. Procédé selon la revendication 12, le corps mobile (3) étant déplacé dans le sens de libération (59) jusqu'à ce que l'élément de frein (19), maintenu de manière fixe en emplacement à l'état freiné sur le rail de guidage (5) par l'élément de génération de frottement (25) actionné, soit déplacé par rapport au moyen de maintien (17) jusque dans une position de fixation dans laquelle l'élément de précontrainte (21) est dans une position correspondant à sa configuration désactivée et l'élément de libération (23) passe de son état libéré à son état de maintien afin de maintenir l'élément de précontrainte (21) dans sa configuration désactivée.
